# FASCICULE DE BREVET EUROPEEN

(11) **EP 2 527 533 B1**
(45) Date de publication et mention de la délivrance du brevet: **29.10.2014**
(21) Numéro de dépôt: 11305631.1
(22) Date de dépôt: 23.05.2011
(51) Int. Cl.: E01C 5/06

(54) **Pavé en béton autobloquant**
Verbundpflasterstein aus Beton
Interlocking concrete paving block

(43) Date de publication de la demande: 28.11.2012
(73) Titulaire: Etablissements Heinrich Bock et Cie S.P.A.S., 67790 Steinbourg (FR)
(72) Inventeur: Heintich, Robert, 67440 Reinhardsmunster (FR)
(74) Mandataire: Nuss, Laurent

(56) Documents cités:
- EP-A1- 1 380 689
- FR-A1- 2 779 160
- GB-A- 2 419 612
- US-A1- 2003 007 834

## Description

La présente invention concerne le domaine de l'industrie des revêtements routiers et analogue, en particulier des pavés en béton et a pour objet un pavé en béton autobloquant.

Actuellement, il existe différents types de pavés en béton pour la réalisation de surfaces destinées à la circulation de véhicules ou encore de simples surfaces destinées à des passages seulement périodiques de véhicules ou à des fins de stationnement. De tels pavés sont généralement munis de moyens d'emboîtement permettant leur blocage suivant deux directions dans le plan horizontal, ces moyens étant souvent des formes géométriques prévues sur les bords desdits pavés et présentant une symétrie inverse entre les bords parallèles des pavés.

En outre, les pavés connus sont équipés d'éléments distanceurs également prévus sur leurs bords et permettant d'assurer la formation d'un joint de séparation destiné à être comblé par un remplissage de sable.

Les pavés connus permettent de répondre de manière relativement correcte aux exigences de blocage et d'anti-déboîtement hors d'une surface posée dans les cas où des critères de circulation très stricts peuvent être remplis, à savoir des vitesses de déplacement relativement faibles engendrant de très faibles vibrations.

En effet, les pavés existants actuellement, de type autobloquant ou non présentent des bords parfaitement verticaux, de même que les distanceurs dont ils sont équipés, de sorte que le sable de jointoiement permet uniquement de réaliser, par vibration, un blocage efficace, suivant les deux directions dans le plan horizontal.

On connaît également, par DE-U-202 01 877 un bloc muni de distanceurs ayant une section décroissante de la base vers la face apparente et qui ne présentent pas de contact ponctuel de leur base avec celle des blocs adjacents. En outre, il subsiste un jeu longitudinal et transversal qui ne permet pas d'obtenir un blocage efficace des blocs. De plus, l'épaulement prévu dans ce document ne permet pas une fermeture du joint au niveau du lit de pose, de sorte que le sable de joint peut se déverser dans ce lit de pose lors de vibrations. Enfin, les distanceurs ne sont nullement en contact sur toute leur hauteur.

Par ailleurs, EP-A-1 036 882 décrit un pavé de type analogue à celui décrit dans le document précédent et appelle les mêmes remarques. Ce pavé ne permet pas non plus d'obtenir une résistance "anti-arrachage", les distanceurs étant uniquement destinés à assurer le positionnement lors de la pose et se détruisant lors de la vibration de la surface posée.

DE-U-297 21 360 décrit un pavé muni de moyens de blocage, mais sans interpénétration, dans lequel les éléments distanceurs sont uniquement prévus sur une partie de la hauteur à partir de la base, garantissant ainsi un joint apparent uniforme ne laissant pas paraître lesdits distanceurs.

Cependant, dans le cas d'une circulation importante et à vitesse relativement élevée sur de tels pavés, les vibrations induites ont tendance à provoquer successivement des failles de très faible largeur sur les bords parallèles, de sorte qu'à chaque passage lesdits pavés réalisent un micro déplacement correspondant. Il en résulte qu'après une durée plus ou moins longue de service, le sable de jointoiement entre les pavés a tendance à se déplacer partiellement sous ces derniers permettant l'obtention d'un jeu avec les pavés voisins. En outre, ce jeu peut être augmenté du fait d'une érosion vers le haut des pavés due aux sollicitations d'ordres mécanique et météorologique, ce qui a pour conséquence, lors d'un passage de véhicule, un soulèvement desdits pavés par un effet ventouse des pneumatiques desdits véhicules sur la surface extérieure desdits pavés. Il s'ensuit une détérioration rapide de la surface carrée et la formation de bruits parasites dues à l'entrechoquement dû aux vibrations et à l'entrechoquement, voire au déchaussement desdits pavés, ce qui est particulièrement pénible pour les riverains.

Enfin, on connaît, par WO-A-0009808 un pavé présentant sur deux côtés consécutifs des distanceurs pouvant s'imbriquer mutuellement pour garantir un "anti-arrachage". Toutefois, de tels pavés sont de réalisation par moulage extrêmement difficile et nécessitent une pose spécifique par emboîtement par les côtés, pratiquement irréalisable avec des machines de pose et entraînant un problème de glissement sur le lit de sable, sans entraînement de ce dernier, lors d'une pose manuelle. Enfin, la fabrication et la pose de tels pavés sont d'un prix de revient incompatibles avec une mise en oeuvre industrielle.

Par ailleurs, il a été proposé, par EP-A-1380689, un pavé en béton autobloquant, pourvu sur ses bords longitudinaux et transversaux de moyens distanceurs en forme de tronc de pyramide ou de tronc de cône, dans lequel lesdits moyens distanceurs sont disposés de part et d'autre d'écarteurs semi cylindriques et rejoignent par paires, par leur base, la génératrice de l'écarteur correspondant la plus éloignée du pavé, chaque moyen distanceur étant, lors de l'interpénétration des pavés en position de pose, en contact par un point avec le bord longitudinal ou transversal du pavé voisin et par un point avec un distanceur correspondant du pavé voisin, les écarteurs étant en contact sur toute leur hauteur avec le bord correspondant du pavé voisin par une ligne.

Un tel pavé permet d'obvier largement à la majorité des inconvénients des pavés existant à ce jour, mais ne peut garantir sur une longue durée un verrouillage absolu contre un arrachement, du fait d'une usure possible des distanceurs à leurs points de contact entraînant une migration du sable de jointoiement vers le lit de pose et ainsi un jeu entre pavés voisins.

La présente invention a pour but de pallier ces inconvénients en proposant un pavé en béton autobloquant permettant d'assurer simultanément un auto blocage dans les deux directions du plan horizontal de pose, ainsi qu'un verrouillage en position contre un arrachement, par suppression de tout jeu entre pavés, tout en étant d'une mise en oeuvre et de fabrication simples.

A cet effet, le pavé en béton autobloquant, pourvu sur ses bords longitudinaux et transversaux de moyens distanceurs, disposés de part et d'autre d'écarteurs, est caractérisé en ce que les moyens distanceurs sont en forme de tronc de pyramide à base polygonale et coopèrent, par forme, avec la base des moyens distanceurs des pavés voisins, lors de l'interpénétration des pavés en position de pose, et en ce que les écarteurs sont disposés dans l'axe vertical médian des moyens distanceurs, présentent une forme de demi tronc de cône ou de demi tronc de pyramide, dont la grande base s'étend au niveau de la base polygonale du moyen distanceur correspondant, partiellement en saillie par rapport à cette dernière, chaque écarteur coopérant avec un évidement vertical correspondant, prévu dans le bord du pavé voisin et dont la section est égale à celle de la grande base de l'écarteur et constante sur toute la hauteur du pavé.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective d'un pavé conforme à l'invention ;
la figure 2 est une vue en plan, à plus grande échelle, du pavé ;
la figure 3 est une vue partielle en élévation, à plus grande échelle, d'un ensemble moyen distanceur et écarteur, et
la figure 4 est une vue en plan d'un ensemble de pavés posés.
Les figures 1 et 2 des dessins annexés représentent un pavé autobloquant 1 en béton destiné à être posé sur des voies de circulation, des aires de stationnement ou autres. Ce pavé 1 est pourvu sur ses bords longitudinaux 2 et transversaux 3 de moyens distanceurs 4, disposés de part et d'autre d'écarteurs 5.

Conformément à l'invention, les moyens distanceurs 4 sont en forme de tronc de pyramide à base polygonale et coopèrent, par forme, avec la base des moyens distanceurs 4 des pavés 1 voisins, lors de l'interpénétration des pavés en position de pose (figure 4), et les écarteurs 5 sont disposés dans l'axe vertical médian des moyens distanceurs 4, présentent une forme de demi tronc de cône ou de demi tronc de pyramide, dont la grande base s'étend au niveau de la base polygonale du moyen distanceur 4 correspondant (figure 3), partiellement en saillie par rapport à cette dernière, chaque écarteur 5 coopérant avec un évidement vertical 6 correspondant, prévu dans le bord du pavé 1 voisin et dont la section est égale à celle de la grande base de l'écarteur 5 et constante sur toute la hauteur du pavé 1.

Les moyens distanceurs 4 et les écarteurs 5 sont disposés sur lesdits bords longitudinaux 2 et transversaux 3 suivant une symétrie inverse, respectivement par rapport à l'axe médian transversal et à l'axe médian longitudinal. Ainsi, il est possible d'obtenir un appareillage de pavés 1 par lequel les bords transversaux et les bords longitudinaux de pavés 1 adjacents par leurs bords longitudinaux et par leurs bords transversaux sont parfaitement alignés (figure 4). En outre, cette disposition permet également une pose en quinconce, avec décalage longitudinal des pavés 1, ainsi qu'une pose à angle droit, un pavé 1 étant disposé perpendiculairement à un autre pavé 1, avec alignement du bord longitudinal de l'un avec le bord transversal de l'autre (figure 4).

Cette disposition des pavés 1 est assurée par l'interpénétration des bases des moyens distanceurs 4, ainsi que des écarteurs 5 et des évidements verticaux 6, comme représenté sur la figure 4 des dessins annexés. Il résulte de cette interpénétration que chaque moyen distanceur 4 est en contact, par sa base polygonale, avec un côté de la base polygonale de deux moyens distanceurs 4 successifs du bord longitudinal 2 ou transversal 3 d'un pavé 1 voisin, tandis que les écarteurs 5, prévus dans l'axe vertical desdits moyens distanceurs 4, coopèrent par forme avec les évidements correspondants 6 desdits bords longitudinal 2 ou transversal 3.

Les écarteurs 5, qui sont en forme de demi tronc de cône ou de demi tronc de pyramide, dont la grande base s'étend au niveau de la base polygonale du moyen distanceur 4 correspondant, sont en contact, par leur base, avec la partie inférieure des évidements verticaux 6 correspondants des bords des pavés 1 voisins.

Conformément à une caractéristique de l'invention, chaque bord longitudinal 2 et transversal 3 du pavé 1 est avantageusement pourvu à une extrémité d'un écarteur 5 se prolongeant, en direction du bord correspondant, par un moyen distanceur 4 de section incomplète, à savoir préférentiellement d'un demi distanceur, alors qu'à leur extrémité opposée, lesdits bords 2 et 3 sont pourvus d'un évidement vertical 6, lesdits écarteurs et demi distanceurs étant disposés sur les bords opposés suivant une symétrie inverse. Une telle réalisation permet d'effectuer un assemblage de pavés à mi-longueur ou à mi-largeur, tout en assurant un blocage parfait suivant les deux directions dans le plan horizontal et en délimitant un interstice vertical 7 au niveau de chaque coin des pavés 1, lors de la pose. En effet, la conformation des extrémités des bords longitudinaux et transversaux entraîne une interruption du contact entre les bases des pavés voisins au niveau de leurs coins, mais sans pour autant empêcher un blocage parfait contre tout déplacement dans un plan horizontal, l'interstice vertical 7 étant rempli de sable de jointoiement garantissant le blocage des pavés 1.

Du fait de la conformation des moyens distanceurs 4 et des écarteurs 5 les pavés 1 posés sont entièrement en contact mutuel par leur base reposant sur le lit de pose, les interstices verticaux 7, remplis de sable de jointoiement permettant de parfaire la tenue des pavés contre tout risque de rippage, qui pourrait entraîner une déstabilisation de l'ensemble de pavés posés.

Selon une autre caractéristique de l'invention, les écarteurs 5 déterminent, avec les évidements verticaux 6 correspondants, des espaces de jointoiement par du sable, à section progressive à partir de la face inférieure des pavés 1 vers leur face supérieure, réalisant une auto compression sous un effort d'arrachement ou d'affaissement. Ainsi, le remplissage de sable de jointoiement réalise non seulement une stabilisation des pavés dans le plan horizontal, mais forme également un moyen d'auto blocage en coopération avec les distanceurs 4 et écarteurs 5. De plus, à proximité des coins, le remplissage des interstices verticaux 7 assure une répartition du sable en direction des ensembles distanceurs 4 et écarteurs 5 voisins et garantit leur remplissage et donc la qualité du jointoiement.

La formation de ce moyen d'auto blocage résulte du fait qu'une tentative d'arrachement d'un pavé a pour effet d'induire un déplacement du sable de jointoiement au niveau des ensembles écarteurs 5 et évidements verticaux 6, qui a pour effet une compression simultanée du sable de jointoiement, cette compression s'effectuant, en fait, en cascade et aboutissant à un blocage total empêchant tout arrachement ou affaissement.

En outre, du fait du contact des bases des pavés 1 sur pratiquement toute leur longueur et toute leur largeur et de la pénétration des écarteurs 5 dans les évidements 6, un basculement initial des pavés, qui serait du à un jeu initial au niveau desdites bases est rendu impossible, de sorte qu'un arrachement ou un descellement d'un pavé, par un effet de serrage complémentaire sur un côté lors d'une tentative d'arrachage ou suite à un effet de succion provoqué par une bande de roulement déplacée à vitesse élevée sur une surface ainsi pavée, est totalement évité. En effet, non seulement les pavés 1 ne peuvent pas se déplacer dans un plan horizontal, du fait des distanceurs 4 s'interpénétrant et, en outre, des écarteurs 5 coopérant avec les évidements 6, qui empêchent un pivotement des pavés 1 l'un par rapport à l'autre et, de la sorte, tout arrachement ou affaissement, notamment de manière mécanique.

Grâce à l'invention, il est possible de réaliser un pavé en béton autobloquant permettant d'assurer un auto blocage en position, tant dans le plan de la surface de pose que perpendiculairement à ce plan, c'est-à-dire évitant tout arrachage dans des conditions de circulation, tout en permettant le drainage des eaux de ruissellement à l'assise.

En outre, ce pavé peut être réalisé par mise en oeuvre des techniques de moulage habituelles, c'est-à-dire avec utilisation d'un moule simple, monobloc, et la pose est également réalisable de manière simple et rapide.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention défini par les revendications.

## Revendications

1. Pavé en béton autobloquant, pourvu sur ses bords longitudinaux (2) et transversaux (3) de moyens distanceurs (4), disposés de part et d'autre d'écarteurs (5), **caractérisé en ce que** les moyens distanceurs (4) sont en forme de tronc de pyramide à base polygonale et coopèrent, par forme, avec la base des moyens distanceurs (4) des pavés (1) voisins, lors de l'interpénétration des pavés en position de pose, et **en ce que** les écarteurs (5) sont disposés dans l'axe vertical médian des moyens distanceurs (4), présentent une forme de demi tronc de cône ou de demi tronc de pyramide, dont la grande base s'étend au niveau de la base polygonale du moyen distanceur (4) correspoudant, partiellement en saillie par rapport à cette dernière, chaque écarteur (5) coopérant avec un évidement vertical (6) correspondant, prévu dans le bord du pavé (1) voisin et dont la section est égale à celle de la grande base de l'écarteur (5) et constante sur toute la hauteur du pavé (1).

2. Pavé, suivant la revendication 1, **caractérisé en ce que** les moyens distanceurs (4) et les écarteurs (5) sont disposés sur les bords longitudinaux (2) et transversaux (3) suivant une symétrie inverse, respectivement par rapport à l'axe médian transversal et à l'axe médian longitudinal.

3. Pavé, suivant l'une quelconque des revendications 1 et 2, **caractérisé en ce que** les écarteurs (5), qui sont en forme de demi tronc de cône ou de demi tronc de pyramide, dont la grande base s'étend au niveau de la base polygonale du moyen distanceur (4) correspondant, sont en contact, par leur base, avec la partie inférieure des évidements verticaux (6) correspondants des bords des pavés (1) voisins.

4. Pavé, suivant l'une quelconque des revendications 1 à 3, **caractérisé en ce que** chaque bord longitudinal (2) et transversal (3) du pavé (1) est pourvu à une extrémité d'un écarteur (5) se prolongeant, en direction du bord correspondant, par un distanceur (4) de section incomplète, à savoir préférentiellement d'un demi distanceur, alors qu'à leur extrémité opposée, lesdits bords (2 et 3) sont pourvus d'un évidement vertical (6), lesdits écarteurs et demi distanceurs étant disposés sur les bords opposés suivant une symétrie inverse.

5. Pavé, suivant l'une quelconque des revendications 1 à 4, **caractérisé en ce que**, en position de pose, il forme un interstice de drainage vertical (7) au niveau de chaque coin déterminé avec des pavés voisins.

6. Pavé, suivant l'une quelconque des revendications 1, 3 et 4, **caractérisé en ce que** les écarteurs (5) déterminent, avec les évidements verticaux (6) correspondants, des espaces de jointoiement par du sable, à section progressive à partir de la face inférieure des pavés (1) vers leur face supérieure, réalisant une auto compression sous un effort d'arrachement ou d'affaissement.

## Patentansprüche

1. Verbundpflasterstein aus Beton, der an seinen Längs- (2) und Querrändern (3) mit Distanzmitteln (4) versehen ist, die auf beiden Seiten von Abstandshaltern (5) angeordnet sind, **dadurch gekennzeichnet, dass** die Distanzmittel (4) die Form eines Pyramidenstumpfes mit polygonaler Basis aufweisen und beim Ineinandergreifen der Pflastersteine in der Verlegeposition durch die Form mit der Basis der Distanzmittel (4) der benachbarten Pflastersteine (1) zusammenwirken, und dadurch, dass die Abstandshalter (5) in der vertikalen Mittelachse der Distanzmittel (4) angeordnet sind und die Form eines Halbkegelstumpfs oder eines Halbpyramidenstumpfs aufweisen, dessen große Basis sich im Bereich der polygonalen Basis des entsprechenden Distanzmittels (4), teilweise von diesem hervorstehend, erstreckt, wobei jeder Abstandshalter (5) mit einer entsprechenden vertikalen Aussparung (6) zusammenwirkt, die im Rand des benachbarten Pflastersteins (1) vorgesehen ist und deren Querschnitt gleich demjenigen der großen Basis des Abstandshalters (5) und über die ganze Höhe des Pflastersteins (1) hinweg gleichbleibend ist.

2. Pflasterstein nach Anspruch 1, **dadurch gekennzeichnet, dass** die Distanzmittel (4) und die Abstandshalter (5) an den Längs- (2) und Querrändern (3) gemäß einer umgekehrten Symmetrie in Bezug zur Quermittelachse beziehungsweise zur Längsmittelachse angeordnet sind.

3. Pflasterstein nach einem der Ansprüche 1 und 2, **dadurch gekennzeichnet, dass** die Abstandshalter (5), die die Form eines Halbkegelstumpfs oder eines Halbpyramidenstumpfs aufweisen, dessen große Basis sich im Bereich der polygonalen Basis des entsprechenden Distanzmittels (4) erstreckt, über ihre Basis mit dem unteren Teil der entsprechenden vertikalen Aussparungen (6) der Ränder der benachbarten Pflastersteine (1) in Berührung sind.

4. Pflasterstein nach einem der Ansprüche 1 bis 3, **dadurch gekennzeichnet, dass** jeder Längs- (2) und Querrand (3) des Pflastersteins (1) an einem Ende mit einem Abstandshalter (5) versehen ist, der sich in Richtung des entsprechenden Randes durch ein Distanzmittel (4) mit unvollständigem Querschnitt, nämlich vorzugsweise einem halben Distanzmittel, erstreckt, während die Ränder (2, 3) an ihrem entgegengesetzten Ende mit einer vertikalen Aussparung (6) versehen sind, wobei die Abstandshalter und die halben Distanzmittel gemäß einer umgekehrten Symmetrie an den entgegengesetzten Rändern angeordnet sind.

5. Pflasterstein nach einem der Ansprüche 1 bis 4, **dadurch gekennzeichnet, dass** er in der Verlegeposition im Bereich von jeder bestimmten Ecke mit benachbarten Pflastersteinen einen vertikalen Entwässerungsspalt (7) bildet.

6. Pflasterstein nach einem der vorhergehenden Ansprüche 1, 3 und 4, **dadurch gekennzeichnet, dass** die Abstandshalter (5) mit den entsprechenden vertikalen Aussparungen (6) Räume zum Verfugen mit Sand mit ausgehend von der unteren Fläche der Pflastersteine (1) in Richtung ihrer oberen Fläche zunehmendem Querschnitt bestimmen, wodurch unter einer Reiß- oder Absenkungskraft eine Selbstverdichtung ausgeführt wird.

## Claims

1. Self-locking concrete paving block, provided on its longitudinal (2) and transverse (3) edges with distancing means (4), arranged on either side of spacers (5), **characterized in that** the distancing means (4) are in the form of a truncated pyramid with a polygonal base and cooperate, by shape, with the base of the distancing means (4) of the adjacent paving blocks (1) during the interpenetration of the paving blocks in the laid position, and **in that** the spacers (5) are arranged in the median vertical axis of the distancing means (4) and have a half-truncated cone shape or half-truncated pyramid shape of which the large base extends at the level of the polygonal base of the corresponding distancing means (4), partially projecting with respect to this base, each spacer (5) cooperating with a corresponding vertical recess (6) provided in the edge of the adjacent paving block (1) and of which the cross section is equal to that of the large base of the spacer (5) and constant over the entire height of the paving block (1).

2. Paving block according to Claim 1, **characterized in that** the distancing means (4) and the spacers (5) are arranged on the longitudinal (2) and transverse (3) edges according to a reverse symmetry, respectively with respect to the transverse median axis and to the longitudinal median axis.

3. Paving block according to either one of Claims 1 and 2, **characterized in that** the spacers (5), which are in the form of a half-truncated cone or half-truncated pyramid, the large base of which extends at the level of the polygonal base of the corresponding distancing means (4), are in contact, by their base, with the lower part of the corresponding vertical recesses (6) of the edges of the adjacent paving blocks (1).

4. Paving block according to any one of Claims 1 to 3, **characterized in that** each longitudinal (2) and transverse (3) edge of the paving block (1) is provided at one end of a spacer (5) extended, in the direction of the corresponding edge, by a distancing means (4) of incomplete cross section, namely preferably with a half-distancing means, whereas, at their opposite end, the said edges (2 and 3) are provided with a vertical recess (6), the said spacers and half-distancing means being arranged on the opposite edges according to a reverse symmetry.

5. Paving block according to any one of Claims 1 to 4, **characterized in that**, in the laid position, it forms a vertical drainage gap (7) at the level of each corner determined with adjacent paving blocks.

6. Paving block according to any one of Claims 1, 3 and 4, **characterized in that** the spacers (5) determine, with the corresponding vertical recesses (6), spaces for pointing with sand, with a cross section which is progressive from the lower face of the paving blocks (1) towards their upper face, producing autocompression under a pull-out or weakening force.
